# EUROPÄISCHE PATENTSCHRIFT

(11) **EP 0 479 030 B1**
(45) Veröffentlichungstag und Bekanntmachung des Hinweises auf die Patenterteilung: **16.06.1993**
(21) Anmeldenummer: 91115726.1
(22) Anmeldetag: 17.09.1991
(51) Int. Cl.: B67C 3/22

(54) **Aufschäumvorrichtung und Verfahren zum Verdrängen des Restluftvolumens aus mit einem aufschäumbaren flüssigen Füllgut gefüllten Behältern, insbesondere Flaschen**
Frothing apparatus and method for evacuating the remaining air in a container filled with a foaming liquid, especially bottles
Dispositif et procédé pour faire mousser afin d'éliminer le volume d'air restant dans un récipient rempli d'un liquide moussant, en particulier une bouteille

(30) Priorität: 22.09.1990 DE 4030081
(43) Veröffentlichungstag der Anmeldung: 08.04.1992
(73) Patentinhaber: KHS Maschinen- und Anlagenbau Aktiengesellschaft, D-47057 Duisburg (DE)
(72) Erfinder: Clüsserath, Ludwig, W-6550 Bad Kreuznach (DE)

(56) Entgegenhaltungen:
- BE-A- 680 665
- DE-A- 1 432 329
- DE-A- 3 638 601

## Beschreibung

Die Erfindung bezieht sich auf ein Verfahren zum Verdrängen des Restluftvolumens durch Aufschäumen aus mit einem aufschäumbaren flüssigen Füllgut gefüllten Behältern, insbesondere aus Flaschen, gemäß Oberbegriff Patentanspruch 1 sowie auf eine Aufschäumvorrichtung zum Verdrängen des Restvolumens durch Aufschäumen gemäß Oberbegriff Patentanspruch 3.

Es ist bekannt, beim Abfüllen eines aufschäumbaren flüssigen Füllgutes (insbesondere kohlensäurehaltige Getränke) in Behälter und dabei bevorzugt beim Abfüllen von Bier das nach dem Abfüllen in dem betreffenden Behälter vorhandene Restluftvolumen durch Aufschäumen des flüssigen Füllgutes vor dem Verschließen zu verdrängen, um so insbesondere eine Beeinträchtigung im Geschmack und in der Haltbarkeit des abgefüllten Füllgutes durch Luft- bzw. Sauerstoffeinflüsse zu vermeiden.

Zum Aufschäumen des flüssigen Füllgutes bzw. zum Verdrängen des Restluftvolumens werden die mit dem Füllgut gefüllten, aber noch nicht verschlossenen Behälter auf einer die Füllmaschine und eine Behälterverschließeinrichtung verbindenden Förderstrecke unter einer Düseneinrichtung vorbeibewegt, die wenigstens eine Einspritzdüse aufweist. Aus dieser wird dann jeweils eine vorgegebene Menge des Aufschäummediums, welches bevorzugt die Form einer Flüssigkeit aufweist, in den jeweiligen Behälter eingebracht, so daß das im Behälter abgefüllte Füllgut zum Aufschäumen bzw. zur Schaumbildung angeregt und durch den hierbei zunehmend entstehenden Flüllgutschaum die Restluftmenge aus dem Behälter verdrängt wird. Für ein optimales Aufschäumen wird beim Stand der Technik angestrebt, daß der Füllgutschaum bzw. die von diesem gebildete Schaumkrone die obere Behältermündung dann erreicht bzw. über diese obere Behältermündung ohne Überschäumen oder wesentliches Überschäumen dann geringfügig übersteht, wenn der betreffende Behälter an die Verschließposition der Behälterverschließeinrichtung gelangt. Die Verschließposition ist dabei diejenige Position der Behälterverschließeinrichtung, an der auf dem jeweiligen Behälter ein Verschluß aufgesetzt bzw. der jeweilige Behälter verschlossen wird.

Ein zu starkes Aufschäumen bzw. Überschäumen, welches Füllgutverluste und Verunreinigungen der Behälterverschließeinrichtung verursacht, ist dabei ebenso zu vermeiden, wie ein zu geringes Aufschäumen, welches nur zu einer unzureichenden Verdrängung der Restluftmenge aus dem betreffenden Behälter führt. Der Grad des Aufschäumens bzw. der Schaumbildung an der Verschließposition hängt dabei u. a. von derjenigen Zeit ab, die für den Aufschäumvorgang zur Verfügung steht, d. h. zwischen dem Einbringen des Aufschäummediums in einen Behälter und dem Verschließen verbleibt. Dies bedeutet auch, daß der Grad des Aufschäumens von der Fördergeschwindigkeit der Förderstrecke und damit von der Maschinenleistung (verarbeitete Flaschen je Zeiteinheit) abhängt.

Da der Grad des Aufschäumens auch von der Art des jeweiligen Füllgutes, d. h. von dem Aufschäumvermögen des flüssigen Füllgutes abhängt, wurde bei Verwendung eines flüssigen Aufschäummediums bereits in einer gattungsgemäßen Vorrichtung vorgeschlagen (DE-A-16 32 034), den durch einen pneumatischen Druckverstärker, d. h. durch eine mit Druckluft betätigte Kolbenpumpenanordnung erzeugten Druck des flüssigen Aufschäummediums dem jeweiligen Füllgut entsprechend einzustellen, und zwar durch Einstellung des Druckes der für den Antrieb des Druckverstärkers verwendeten Druckluft.

Aufgabe der Erfindung ist es, ein Verfahren sowie eine Aufschäumvorrichtung aufzuzeigen, die bei geringem Bauaufwand ein verbessertes Verdrängen des Restluftvolumens aus Behältern ermöglichen, und zwar unabhängig von Änderungen der Leistung der vorgeschalteten Behälterfüllmaschine bzw. unabhängig von Änderungen der Fördergeschwindigkeit der Förderstrecke.

Zur Lösung dieser Aufgabe sind ein Verfahren entsprechend dem kennzeichneden Teil des Patentanspruches 1 und eine Aufschäumvorrichtung entsprechend dem kennzeichenden Teil des Patentanspruches 3 ausgebildet.

Bei der erfindungsgemäßen Aufschäumvorrichtung erfolgt eine echte Regelung des Druckes des Aufschäummediums in Abhängigkeit von einem Istwert-Sollwert-Vergleich, und zwar unter Verwendung eines Regelkreises der zumindest die Steuereinrichtung, das bevorzugt als Proportionalventil ausgebildete Steuerventil sowie die wenigstens eine Meßstation zum Erfassen des jeweiligen Istzustandes bzw. Istwertes der Aufschäumung bzw. Schaumbildung umfaßt. Unter "Meßstation" ist dabei im Sinne der Erfindung jede Einrichtung bzw. jeder Sensor usw. zu verstehen, die bzw. der die Erfassung des Istzustandes bzw. Istwertes ermöglicht.

Mit der erfindungsgemäßen Vorrichtung ist zur Erzielung einer vollständigen, optimalen Verdrängung des Restluftvolumens ein Aufschäumen in der Form möglich, daß es vor dem Aufsetzen eines Verschlusses auf den jeweiligen Behälter bzw. vor dem Verschließen dieses Behälters zwar zu einem Überschäumen des flüssigen Füllgutes aus dem Behälter kommt, das Ausmaß dieses Überschäumens aber so gering gehalten ist, wie dies für das Verdrängen des Restluftvolumens gerade erforderlich ist. Mit der erfindungsgemäßen Vorrichtung ist es insbes. auch möglich, das Ausmaß des Überschäumens so zu steuern, daß das Überschäumen im wesentlichen dann beendet ist, wenn nach der ersten Schaumbildung mit relativ großen, noch Luft enthaltenen Blasen Füllgutschaum mit kleineren, im wesentlichen nur noch Kohlensäure enthaltenen Blasen aus der Mündung des jeweiligen Behälters austritt.

Bei der erfindungsgemäßen Vorrichtung ist beispielsweise das Aufschäumen so geregelt, daß der Anteil an flüssigem Füllgut in dem aus dem jeweiligen Behälter ausgetretenen Füllgutschaum in der Größenordnung zwischen 0,3 - 1,0 ml liegt.

Weiterbildungen der Erfindung sind Gegenstand der Unteransprüche.

Die Erfindung wird im folgenden anhand der Figuren an einem Ausführungsbeispiel näher erläutert. Es zeigen:
- Fig. 1: in schematischer Darstellung und in Draufsicht eine Flaschenfüllmaschine, eine Flaschenverschließeinrichtung, eine mit einer Düse an einer Förderstrecke zwischen der Füllmaschine und der Flaschenverschließeinrichtung vorgesehene Aufschäumvorrichtung sowie Funktionselemente dieser Aufschäumvorrichtung;
- Fig. 2: einen Schnitt entsprechend der Linie I-I der Fig. 1.

In den Figuren ist 1 eine Flaschenfüllmaschine herkömmlicher Bauart, von der der einfacheren Darstellung wegen nur der um eine vertikale Achse umlaufende Flaschentisch bzw. Rotor dargestellt ist und die zum Füllen von Flaschen 2 mit einem aufschäumbaren flüssigen Füllgut, vorzugsweise zum Füllen der Flaschen 2 mit Bier dient. Am Flaschenauslauf der Füllmaschine 1 ist ein synchron mit der Füllmaschine 1 um eine vertikale Achse umlaufender Transport- oder Überführungsstern 3 vorgesehen, der die gefüllten, noch nicht verschlossenen Flaschen 2 auf einer von einem Teilkreis gebildeten Förderstrecke 4 nacheinander einer eine Verschließstation bzw. Verschließposition aufweisenden Flaschenverschließeinrichtung 5 zuführt, aus welcher die verschlossenen Flaschen 2 über einen nicht dargestellten Ausschubstern an einen ebenfalls nicht dargestellten Abförderer weitergeleitet werden.

Der die Förderstrecke 4 für die aufrechtstehenden Flaschen 2 bildende Überführungsstern 3 und die Flaschenverschließeinrichtung 5 weisen ebenso wie der nicht dargestellte Ausschubstern und der nicht dargestellte Abförderer die für diese Elemente bekannte und übliche Konstruktion auf. Weiterhin sind der Überführungsstern 3, die Flaschenverschließeinrichtung 5 und der nicht dargestellte Ausschubstern üblicherweise synchron mit der Füllmaschine 1 angetrieben.

Über dem Überführungsstern 3 ist ein Haltearm 6 vorgesehen, der mit seinem einen Ende durch Schwenken um eine vertikale Achse an einem Haltezapfen 7 manuell einstellbar gehalten. Der Haltezapfen 7 ist seinerseits an einer an einem ortsfesten Maschinenteil 8, beispielsweise an einem Steuerring der Flaschenfüllmaschine 1 befestigten Halterung 9 derart vorgesehen, daß die Achse des Haltezapfens 7 achsgleich mit der Mittelachse des Überführungssternes 3 bzw. mit der Achse einer diesen Überführungsstern 3 antreibenden Welle 10 liegt. Durch eine Klemmvorrichtung 11 ist der Arm 6 nach einem manuellen Schwenken bzw. Einstellen an dem Haltezapfen 7 festklemmbar. Am anderen, dem Haltezapfen 7 entfernt liegenden Ende ist am Arm 6 eine Einspritzdüse 12 befestigt, die mit ihrem eine Düsenöffnung aufweisenden unteren Ende über die Unterseite des Haltearmes 6 vorsteht und mit ihrer Düsenöffnung über der von dem Überführungsstern 3 gebildeten Förderstrecke angeordnet sowie senkrecht nach unten auf die Bewegungsbahn der Mündungen der Flaschen 2 ausgerichtet ist. Über ein Magnetventil 13 ist die Einspritzdüse 12 mit einer Flüssigkeitsleitung 14 zum Zuführen eines unter Druck stehenden flüssigen Aufschäummediums verbunden. Dieses Aufschäummedium ist bei der dargestellten Ausführungsform Wasser. Als Aufschäummedium könnte aber auch eine andere Flüssigkeit, beispielsweise das flüssige Füllgut verwendet werden.

Das dem Magnetventil 13 entfernt liegende andere Ende der Flüssigkeitsleitung 14, die für das Schwenken des Haltearmes 6 zumindest in einem Teilbereich flexibel ausgeführt ist und/oder für dieses Schwenken eine Drehkupplung aufweist, ist mit dem Ausgang eines Heizgerätes 15 verbunden, welches über eine Flüssigkeitsleitung 16 an den Ausgang eines Steuerventils 17 angeschlossen ist, welches als Proportional-Druckventil ausgebildet ist. Der Eingang des Steuerventiles 17 ist über eine ein Absperrventil 18 aufweisende Flüssigkeitsleitung 19 mit dem Ausgang einer von einem Elektromotor 20 angetriebenen Pumpe 21 für das flüssige Aufschäummedium verbunden. An den Ausgang der Pumpe 21 ist weiterhin auch ein Druckspeicher 22 angeschlossen, so daß stets eine ausreichende Menge an Aufschäummedium mit einem ausreichenden, durch die Pumpe 21 erzeugten Druck zur Verfügung steht. Der Eingang der Pumpe 21 ist mit einer Flüssigkeitsleitung 23 verbunden, die über ein Druckregelventil 24, über einen Schmutzfänger bzw. über ein Filter 25 und über ein Absperrventil 26 an eine örtliche Wasserversorgung anschließbar ist. Zwischen dem Ausgang und dem Eingang der Pumpe 21 ist weiterhin ein Sicherheitsventil 27 vorgesehen, welches bei Überschreiten eines vorgegebenen maximalen Druckes, beispielsweise bei Überschreiten eines Druckes von 20 bar öffnet, so daß der Druck in der Flüssigkeitsleitung 19 und in dem Druckspeicher 22 diesen Maximaldruck nicht übersteigen kann. Über eine eine Drosseleinrichtung 28 aufweisende Flüssigkeitsleitung 29, die mit ihrem einen Ende von der Flüssigkeitsleitung 16 abzweigt und mit ihrem anderen Ende in die Flüssigkeitsleitung 23 zwischen dem Druckregelventil 24 und dem Eingang der Pumpe 21 einmündet, ist der Ausgang des Steuerventiles 17 mit dem Eingang der Pumpe 21, d. h. mit einem Teil des das Aufschäummedium führenden Systems verbunden, der den niedrigen, durch das Druckregelventil 24 im wesentlichen konstant gehaltenen Druck dieses Systems aufweist.

Das Magnetventil 13 und das Steuerventil 17 sind jeweils an einen Ausgang einer elektrischen bzw. elektronischen Steuereinrichtung 30 angeschlossen, und zwar über elektrische Leitungen 37 bzw. 38. Über eine elektrische Leitung 31 erhält die Steuereinrichtung ein dem Maschinen-bzw. Arbeitstakt der Füllmaschine 1 entsprechendes Taktsignal, welches beispielsweise von dem gemeinsamen Antrieb der Füllmaschine 1, des Überführungssternes 3 und der Flaschenverschließeinrichtung 5 bzw. von einem von diesem Antrieb angesteuerten Impulsgenerator oder Taktgeber abgeleitet ist.

Über elektrische Leitungen 32 und 33 sind zwei weitere Eingänge der Steuereinrichtung 30 jeweils mit einer Meßstation 34 und 35 verbunden, von denen jede an der Bewegungsbahn der Flaschen 2 derart angeordnet ist, daß mit ihr der Bereich der Mündungen der vorbeibewegten Flaschen 2 und dabei speziell der Grad der Aufschäumung in den jeweils vorbeibewegten Flaschen 2 erfaßt wird. Die Meßstationen 34 und 35 arbeiten beispielsweise mit einer Hochfrequenzmessung oder sind als Lichtschranken oder Kamerasystem ausgebildet. Auch andere Meßverfahren, beispielsweise Ultraschall-Meßverfahren können an den Meßstationen 34 und 35 verwendet werden.

Wie aus der Fig. 1 ersichtlich ist, ist die Meßstation 34 im Bereich der vom Überführungsstern 3 gebildeten Förderstrecke 4 vorgesehen, und zwar kurz vor dem Übergang zur Flaschenverschließeinrichtung 5. Die Meßstation 35 ist an der Bewegungsbahn der Flaschen 2 in der Flaschenverschließeinrichtung 5 unmittelbar vor demjenigen Bereich dieser Flaschenverschließeinrichtung 5 vorgesehen, an welchem die Verschlüsse auf die Flaschen 2 aufgesetzt oder die Flaschen 2 verschlossen werden.

Durch das Heizgerät 15 wird das der Einspritzdüse 12 zugeführte flüssige Aufschäummedium erwärmt, so daß dieses Medium beim Austritt aus der Einspritzdüse 12 möglichst eine konstante, einem vorgegebenen Wert entsprechende Temperatur (z.B. 90° - 95° C) aufweist. Weiterhin ist im Inneren des Heizgerätes 15 auch ein einen gewissen Volumen-Ausgleich ermöglichendes Luft- oder Gaspolster vorgesehen.

Die Arbeitsweise der Aufschäumvorrichtung läßt sich, wie folgt, beschreiben:

Es wird davon ausgegangen, daß der Haltearm 6 und damit die Einspritzdüse 12 sich in einer Position (Einspritzposition) an der hauptsächlich vom Überführungsstern 3 gebildeten Förderstrecke befinden, die (Position) unter Berücksichtigung der Eigenschaften des flüssigen Füllgutes, d. h. der Aufschäumfähigkeit dieses Füllgutes, sowie unter Berücksichtigung des Bereichs, innerhalb dessen der Druck der Aufschäummediums durch das Steuerventil 17 verändert werden kann, sowie gegebenenfalls unter Berücksichtigung weiterer Parameter bzw. Einflußgrößen (z.B. Temperatur des flüssigen Füllgutes, Art bzw. Größe der zu füllenden Flaschen 2 usw.) ein möglichst optimales Aufschäumen des flüssigen Füllgutes in den Flaschen 2 sicherstellt.

Ein optimales Aufschäumen ist dann gewährleistet, wenn es durch die Beaufschlagung mit dem flüssigen Aufschäummedium zu einem Überschäumen kommt, allerdings nur in einem solchen Ausmaß, wie es für das vollständige Verdrängen des Restluftvolumens aus der jeweiligen Flasche 2 gerade erforderlich ist. Das Aufschäumen des flüssigen Füllgutes in den Flaschen 2 ist dabei beispielsweise so gesteuert, daß vor dem Aufsetzen eines Verschlusses auf eine Flasche 2 bzw. vor dem Verschließen dieser Flasche 2 aus ihr eine geringe Menge an Füllgutschaum austritt, in der (Menge) der Anteil an flüssigem Füllgut in der Größenordnung zwischen etwa 0,3 - 1,0 ml liegt. Ein optimales Aufschäumen ist aber auf jeden Fall dann gewährleistet, wenn nach dem ersten Flüssigkeitsschaum, der noch relativ große, Luft enthaltene Blasen besitzt, sich im Bereich der Mündung der jeweiligen Flasche ein Flüssigkeitsschaum mit feinen, im wesentlichen nur noch Kohlensäure enthaltenen Blasen gebildet hat.

Die eingestellte Position des Haltearmes 6 bzw. der Einspritzdüse 12 in bezug auf die von den Überführungsstern 3 gebildete Transportstrecke 4 wird der Steuereinrichtung 30 an einer Eingabeeinrichtung 36 manuell eingegeben, oder aber diese Position des Haltearmes 6 bzw. der Einspritzdüse 12 wird von einem Meßgeber (z. B. Winkelgeber) als Meßsignal automatisch an die Steuereinrichtung 30 übermittelt.

Bei laufender Maschine ist das Magnetventil 13 durch die Steuereinrichtung 30 geöffnet. In jede sich unter der Einspritzdüse 12 bzw. deren Düsenöffnung vorbeibewegende Flasche 2 wird somit zum Anregen des Aufschäumens ein Strahl des flüssigen Aufschäummediums eingespritzt. Der Druck, mit dem dieses Einspritzen des Aufschäummediums erfolgt und der die Intensität und vor allem auch die Schnelligkeit des Aufschäumvorganges bestimmt, wird durch die Steuereinrichtung 30 über das als Proportional-Druckventil ausgebildete Steuerventil 17 geregelt, und zwar in Abhängigkeit von einem Istwert-Sollwert-Vergleich. Diese Regelung wird dabei beispielsweise unter Verwendung entweder der Meßstation 34 oder der Meßstation 35 durchgeführt.

In beiden Fällen erfolgt durch die Steuereinrichtung 30 und das Steuerventil 17 in Abhängigkeit von der Maschinenleistung nach vorgegebenen Kennwerten zunächst eine Einstellung eines Basisdruckes für das Aufschäummedium, welcher (Basisdruck) beispielsweise nach Erfahrungswerten ein optimales Aufschäumen des flüssigen Füllgutes, d. h. ein vollständiges Verdrängen des Restluftvolumens aus der jeweiligen Flasche 2 durch optimales Aufschäumen des flüssigen Füllgutes erwarten läßt. Die Abhängigkeit dieses Basisdruckes von der Leistung sowie gegebenenfalls von weiteren Parametern, wie z. B. Temperatur des flüssigen Füllgutes, Art des flüssigen Füllgutes, Form der verwendeten Flaschen, Füllhöhe des flüssigen Füllgutes in der jeweiligen Flasche usw., ist in einem Speicher der Steuereinrichtung 30, z. B. in Form von Tabellen oder Kennlinien gespeichert, so daß aufgrund der tatsächlichen Maschinenleistung von der Steuereinrichtung 30 und dem Steuerventil 17 der jeweilige Basisdruck eingestellt wird.

Die tatsächliche Maschinenleistung sowie andere Parameter können beispielsweise durch die Eingabeeinrichtung 36 manuell eingegeben werden. Bevorzugt erfolgt jedoch die Eingabe der Maschinenleistung sowie anderer durch einfache Sonden erfaßbare Parameter (z. B. Temperatur des flüssigen Füllgutes) selbsttätig.

Auch die Position der Einspritzdüse 12 an der vom Überführungsstern 3 gebildeten Förderstrecke, d. h. die Winkelstellung des Haltearmes 6 wird hierbei beispielsweise als Parameter erfaßt.

Zusätzlich zu dieser Einstellung des Basisdruckes bewirkt die Steuereinrichtung 30 auch noch die Regelung durch den Istwert-Sollwert-Vergleich, und zwar beispielsweise unter Verwendung der Meßstation 34, mit der bei den vorbeibewegten Flaschen 2 der Abstand zwischen der Oberkante der durch das Aufschäumen gebildeten Schaumkrone und der Oberkante der jeweiligen Flaschenmündung erfaßt wird. Dieser Istwert wird in der Steuereinrichtung 30 mit einem Sollwert, d. h. mit einem Abstand verglichen, der wiederum unter Berücksichtigung der Maschinenleistung sowie gegebenenfalls weiterer Parameter, wie Art des flüssigen Füllgutes, Temperatur des flüssigen Füllgutes, Art der Flaschen 2 usw., ein optimales Aufschäumen innerhalb derjenigen Zeit sicherstellt, die bis zum Aufsetzen des Verschlusses auf die jeweilige Flasche 2 oder bis zu deren Verschließen verbleibt bzw. die die jeweilige Flasche 2 für den Transport von der Meßstation 34 bis an den Verschließbereich der Flaschenverschließeinrichtung 5 benötigt. Die betreffenden Sollwerte sind ebenfalls in Abhängigkeit von der Maschinenleistung sowie eventuell in Abhängigkeit von weiteren Parametern im Speicher der Steuereinrichtung 30 gespeichert.

Ist der von der Meßstation 34 ermittelte Abstand zwischen der Oberkante der Schaumkrone und der Oberkante der Flaschenmündung der Flaschen 2 kleiner als der Sollwert, so bedeutet dies ein zu intensives bzw. schnelles Aufschäumen. Durch die Steuereinrichtung 30 und das Steuerventil 17 wird der Druck des Aufschäumungsmediums reduziert.

In umgekehrter Weise bedeutet ein von der Meßstation 34 erfaßter Abstand zwischen der Oberkante der Schaumkrone und der Oberkante der Flaschenmündung, der größer ist als der Sollwert, ein zu wenig intensives Aufschäumen. Die Steuereinrichtung 30 bewirkt daher durch entsprechende Steuerung des Steuerventils 17 eine Erhöhung des Druckes des Aufschäummediums.

Mit der Meßstation 35 wird der Zustand erfaßt, der unmittelbar vor dem Verschließen der Flaschen 2 vorliegt. Dieser Istzustand bzw. Istwert wird mit einem Sollwert verglichen, der einem Sollzustand entspricht, bei dem sich durch das Überschäumen des flüssigen Füllgutes an der Außenfläche der jeweiligen Flasche 2 ein Fleck aus Füllgutschaum in einer bestimmten Größe und/oder Lage gebildet hat, also ein Überschäumen in einem bestimmten Ausmaß vorliegt. Zur Erfassung dieses Fleckes ist die Meßstation 35 vorzugsweise als Kamera (Videokamera) ausgebildet, wobei der Istwert-Sollwert -Vergleich beispielsweise durch Bildvergleich zwischen dem von dieser Kamera gelieferten Bild und einem vorgegebenen Bild erfolgt. Bei diesem Bildvergleich werden beispielsweise Hell-Dunkel-Übergänge zwischen dem helleren Fleck aus Füllgutschaum und der sonstigen, dunkleren Außenfläche der jeweiligen Flasche ausgenutzt bzw. ausgewertet.

Wird der vorgegebene Sollwert überschritten, so erfolgt über die Steuereinrichtung 30 und das Steuerventil 17 eine Reduzierung des Druckes des Aufschäummediums. Im umgekehrten Fall erfolgt eine Erhöhung dieses Druckes.

Für die Steuerung ist nur eine der beiden Meßstationen 34 oder 35 erforderlich. Grundsätzlich ist es selbstverständlich auch möglich, beide Meßstationen gleichzeitig vorzusehen.

Unabhängig hiervon ist es sinnvoll, die Steuerung bzw. Regelung so vorzunehmen, daß die bei einer bestimmten Abweichung zwischen Sollwert und Istwert (ausgehend von einem bestimmten Basisdruck) vorgenommene Druckänderung ebenfalls zumindest von der Maschinenleistung in der Weise abhängig ist, daß bei einer vorgegebenen Abweichung zwischen Istwert und Sollwert diese Druckänderung mit zunehmender Maschinenleistung zunimmt.

Durch die Flüssigkeitsleitung 29 mit Drosseleinrichtung 28 sowie durch das Gaspolster in Heizgerät 15 ist sichergestellt, daß bei der Regelung auch größere Druckänderungen praktisch verzögerungsfrei erfolgen können.

Die Erfindung wurde voranstehend an einem Ausführungsbeispiel beschrieben. Es ist aber auch möglich, die Einspritzdüse 12 bzw. den Haltearm 6 fest zu positionieren, d.h. nicht verstellbar vorzusehen, wobei dann in einem solchen Fall selbstverständlich eine Änderung der Position der Einspritzdüse, d.h. eine Änderung der Einspritzposition bei der Regelung nicht berücksichtigt werden muß. Weiterhin ist es auch möglich, daß anstelle nur einer Einspritzdüse 12 eine Düsenanordnung vorgesehen ist, die über der Förderstrecke 4 mehrere Einspritzdüsen besitzt, die in Förderrichtung dieser Förderstrecke 4 aufeinander folgen und von denen dann zur Änderung der Einspritzposition jeweils eine Einspritzdüse 12 entsprechend ausgewählt und aktiviert wird, und zwar bevorzugt durch die Steuereinrichtung 30.

Bei einer Ausführungsform der Erfindung mit fest positionierter Einspritzdüse 12 erfolgt die Einstellung des Basisdruckes in Abhängigkeit von der Maschinenleistung, wie folgt:

### Aufstellung der Bezugszeichen

- 1: Flaschenfüllmaschine
- 2: Flasche
- 3: Überführungsstern
- 4: Förderstrecke
- 5: Flaschenverschließeinrichtung
- 6: Haltearm
- 7: Haltezapfen
- 8: Maschinenteil
- 9: Halterung
- 10: Welle
- 11: Klemmvorrichtung
- 12: Einspritzdüse
- 13: Magnetventil
- 14: Flüssigkeitsleitung
- 15: Heizgerät
- 16: Flüssigkeitsleitung
- 17: Steuerventil
- 18: Absperrventil
- 19: Flüssigkeitsleitung
- 20: Elektromotor
- 21: Pumpe
- 22: Druckspeicher
- 23: Flüssigkeitsleitung
- 24: Druckregler
- 25: Filter
- 26: Absperrventil
- 27: Sicherheitsventil
- 28: Drosseleinrichtung
- 29: Flüssigkeitsleitung
- 30: Steuereinrichtung
- 31: elektrische Leitung
- 32: elektrische Leitung
- 33: elektrische Leitung
- 34: Meßstation
- 35: Meßstation
- 36: Eingabeeinrichtung
- 37: elektrische Leitung
- 38: elektrische Leitung

## Patentansprüche

1. Verfahren zum Verdrängen des Restluftvolumens durch Aufschäumen aus mit einem aufschäumbaren flüssigen Füllgut gefüllten Behältern, insbesondere aus Flaschen (2), bei dem (Verfahren) mit Hilfe einer Düseneinrichtung mit wenigstens einer Einspritzdüse, welche über einer Förderstrecke (4) angeordnet ist, mit der die mit dem Füllgut gefüllten, noch nicht vorschlossenen Behälter aufrechtstehend einer Verschließstation einer Behälterverschließeinrichtung (5) zugeführt werden, das Füllgut in den sich unter der Düseneinrichtung vorbeibewegenden Behältern an einer in Förderrichtung der Förderstrecke (4) vor der Verschließstation befindlichen Einspritzposition mit einem Strahl eines gasförmigen oder flüssigen Aufschäummediums beaufschlagt wird, und bei dem (Verfahren) der Druck des von einer Versorgungseinrichtung, die über eine Gas- oder Flüssigkeitsleitung (16) mit der Düseneinrichtung verbunden ist, stammenden Aufschäummediums in Abhängigkeit von Eigenschaften des aufzuschäumenden Füllgutes verändert wird, dadurch gekennzeichnet, daß die Änderung des Druckes des Aufschäummediums mit Hilfe eines von einer elektrischen Steuereinrichtung (30) angesteuerten und als Proportionalventil ausgebildeten Steuerventils (17) erfolgt, und daß die Regelung des Druckes des Aufschäummediums mit dem Steuerventil (17) und der Steuereinrichtung (30) sowie unter Verwendung einer in Förderrichtung nach der Einspritzstation angeordneten Meßstation (34, 35) in einem geschlossenen Regelkreis derart erfolgt, daß an der wenigstens einer Meßstation (34, 35) vor der Verschließposition der Grad des Aufschäumens bzw. der Schaumbildung an den jeweils vorbeibewegten Behältern als Istwert erfaßt, an der Steuereinrichtung (30) mit einem Sollwert verglichen und aus der Abweichung zwischen Istwert und Sollwert zur Änderung des Druckes des Aufschäummediums ein Steuersignal an das Steuerventil (17) erzeugt wird.

2. Verfahren nach Anspruch 1, dadurch gekennzeichnet, daß der jeweilige Sollwert von der Fördergeschwindigkeit der Förderstrecke (4) bzw. der Maschinenleistung sowie gegebenenfalls von wenigstens einer weiteren Einflußgröße aus der Gruppe "Art und/oder Temperatur des flüssigen Füllgutes, Abstand der Einspritzposition von der wenigstens einen Meßstation (34), Art und/oder Formgebung und/oder Größe der Behälter, Füllhöhe des flüssigen Füllgutes im jeweiligen Behälter" abhängig ist.

3. Aufschäumvorrichtung zum Verdrängen des Restluftvolumens aus mit einem aufschäumbaren flüssigen Füllgut gefüllten Behältern, insbesondere Flaschen (2), mit einer Düseneinrichtung mit wenigstens einer Einspritzdüse (12), welche über einer Förderstrecke (4), die die mit dem Füllgut gefüllten, noch nicht verschlossenen Behälter aufrechtstehend einer Verschließposition einer Behälterverschließeinrichtung (5) zuführt, angeordnet ist und zum Verdrängen des Restluftvolumens durch den hierbei entstehenden Füllgutschaum das Füllgut in den sich unter der Düseneinrichtung vorbeibewegenden Behälter an einer in Förderrichtung der Förderstrecke (4) vor der Verschließstation befindlichen Einspritzposition mit einem Strahl eines gasförmigen oder flüssigen Aufschäummediums beaufschlagt, sowie mit einer Versorgungseinrichtung für das Aufschäummedium, die über eine Gas- oder Flüssigkeitsleitung (16) mit der Düseneinrichtung verbunden ist und Mittel (17) zur Änderung des Druckes des Aufschäummediums aufweist, dadurch gekennzeichnet, daß die Mittel zur Änderung des Druckes des Aufschäummediums von einem von einer elektrischen Steuereinrichtung (30) angesteuerten Steuerventil (17) gebildet sind, und daß das Steuerventil (17) und die Steuereinrichtung (30) zusammen mit wenigstens einer an der Förderstrecke (4) in Förderrichtung nach der Einspritzposition angeordneten Meßstation (34, 35) Elemente eines geschlossenen, den Druck des Aufschäummediums regelnden Regelkreises sind, in welchem durch die wenigstens eine Meßstation (34, 35) vor der Verschließposition der Grad des Aufschäumens bzw. der Schaumbildung an den jeweils vorbeibewegten Behälter als Istwert erfaßt, in der Steuereinrichtung (30) mit einem Sollwert verglichen und aus der Abweichung zwischen Istwert und Sollwert ein Steuersignal zur Änderung des Druckes des Aufschäummediums an das Steuerventil (17) erzeugt wird.

4. Aufschäumvorrichtung nach Anspruch 3, dadurch gekennzeichnet, daß als Aufschäummedium Wasser oder das flüssige Füllgut verwendet ist.

5. Aufschäumvorrichtung nach Anspruch 3 oder 4, dadurch gekennzeichnet, daß das Steuerventil (17) ein Proportionalventil ist.

6. Aufschäumvorrichtung nach Anspruch 3 oder 4, dadurch gekennzeichnet, daß die wenigstens eine Meßstation (34,35) in Förderrichtung der Förderstrecke (4) unmittelbar vor der Verschließposition der Behälterverschließeinrichtung (5) vorgesehen ist.

7. Aufschäumvorrichtung nach Anspruch 6, dadurch gekennzeichnet, daß der Sollwert einem Zustand entspricht, bei dem das Aufschäumen soweit erfolgt ist, daß es zu einem Überschäumen des flüssigen Füllgutes aus dem Behälter kommt, allerdings nur in einem vorgegebenen geringen, für das Verdrängen des Restluftvolumens ausreichenden Ausmaß.

8. Aufschäumvorrichtung nach einem der Ansprüche 3 bis 7, dadurch gekennzeichnet, daß die wenigstens eine Meßstation (34,35) in Förderrichtung der Förderstrecke (4) in einem Abstand vor der Verschließposition der Behälterverschließeinrichtung (5) vorgesehen ist.

9. Aufschäumvorrichtung nach Anspruch 8, dadurch gekennzeichnet, daß der Sollwert so gewählt ist, daß der Istwert einem Grad der durch das Aufschäumen erzeugten Schaumbildung entspricht, bei der zumindest unter Berücksichtigung der Fördergeschwindigkeit der Förderstrecke an der Verschließposition der Behälterverschließeinrichtung (5) ein vollständiges Aufschäumen, d.h. bevorzugt ein Aufschäumen in der Form bewirkt wird, daß es zu einem Überschäumen des flüssigen Füllgutes aus dem Behälter kommt, allerdings nur in einem vorgegebenen geringen, für das Verdrängen des Restluftvolumens ausreichenden Ausmaß.

10. Aufschäumvorrichtung nach einem der Ansprüche 3 bis 9, dadurch gekennzeichnet, daß der jeweilige Sollwert von der Fördergeschwindigkeit der Förderstrecke (4) bzw. der Maschinenleistung sowie gegebenenfalls von wenigstens einer weiteren Einflußgröße aus der Gruppe "Art und/oder Temperatur des flüssigen Füllgutes, Abstand der Einspritzposition von der wenigstens einen Meßstation (34,35), Art und/oder Formgebung und/oder Größe der Behälter, Füllhöhe des flüssigen Füllgutes im jeweiligen Behälter" abhängig ist.

11. Aufschäumvorrichtung nach einem der Ansprüche 3 bis 10, dadurch gekennzeichnet, daß durch ein von der Steuereinrichtung (30) an das Steuerventil (17) geliefertes Steuersignal mit Hilfe dieses Steuerventils (17) ein Basisdruck für das Aufschäummedium einstellbar ist, und daß die Regelung des Druckes des Aufschäummediums ausgehend von diesem Basisdruck, d. h. durch Erhöhung oder Verringerung des Basisdruckes erfolgt.

12. Aufschäumvorrichtung nach Anspruch 11, dadurch gekennzeichnet, daß der Basisdruck durch die Steuereinrichtung (30) und durch das Steuerventil (17) in Abhängigkeit von der Fördergeschwindigkeit der Förderstrecke (4) bzw. in Abhängigkeit von der Maschinenleistung sowie gegebenenfalls unter Berücksichtigung wenigstens einer weiteren Einflußgröße der Gruppen "Art und/oder Temperatur des flüssigen Füllgutes, Abstand der Einspritzposition von der Verschließposition der Behälterverschließeinrichtung, Art und/oder Formgebung und/oder Größe der Behälter, Füllhöhe des flüssigen Füllgutes im jeweiligen Behälter" einstellbar ist.

13. Aufschäumvorrichtung nach Anspruch 11 oder 12, dadurch gekennzeichnet, daß durch die Steuereinrichtung (30) und durch das Steuerventil (17) eine Änderung des Basisdruckes des Aufschäummediums erfolgt, die (Änderung) bei vorgegebener Abweichung zwischen Istwert und Sollwert von der Fördergeschwindigkeit der Förderstrecke (4) bzw. von der Maschinenleistung abhängig ist, und zwar vorzugsweise derart, daß diese Druckänderung des jeweiligen Basisdruckes mit zunehmender Maschinenleistung zunimmt.

14. Aufschäumvorrichtung nach einem der Ansprüche 3 bis 13, gekennzeichnet durch eine vorzugsweise in der Steuereinrichtung (30) vorgesehene Speichereinrichtung zum Speichern der Sollwerte und/oder zum Speichern von den Basisdrücken entsprechenden Werten, und zwar vorzugsweise in Abhängigkeit von wenigstens einer Einflußgröße der Gruppe "Fördergeschwindigkeit der Förderstrecke (4), Art und/oder Temperatur des flüssigen Füllgutes, Abstand der Einspritzposition von der wenigstens einen Meßstation (34, 35), Art und/oder Formgebung und/oder Größe der Behälter, Füllhöhe des flüssigen Füllgutes im jeweiligen Behälter".

15. Aufschäumvorrichtung nach einem der Ansprüche 3 bis 14, dadurch gekennzeichnet, daß in der die Düseneinrichtung mit der Versorgungseinrichtung verbindenden Gas- oder Flüssigkeitsleitung (16) eine Heizeinrichtung (15) und/oder eine einen Volumenausgleich ermöglichende Einrichtung (15) vorgesehen ist.

16. Aufschäumvorrichtung nach einem der Ansprüche 3 bis 15, dadurch gekennzeichnet, daß die Versorgungseinrichtung wenigstens eine Pumpe (21) aufweist, die an ihrem Ausgang das unter Druck stehende und an das Steuerventil (17) geleitete Aufschäummedium liefert und die mit ihrem Eingang an einen das Aufschäummedium mit niedrigerem Druck führenden Teil der Versorgungseinrichtung verbunden ist, und daß der Ausgang des Steuerventils (17) über eine Drosseleinrichtung (28) mit diesem, das Aufschäummedium unter niedrigerem Druck führenden Teil der Versorgungseinrichtung verbunden ist.

17. Aufschäumvorrichtung nach Anspruch 16, dadurch gekennzeichnet, daß der das Aufschäummedium mit niedrigerem Druck führende Teil der Versorgungseinrichtung über einen Druckregler (24) sowie gegebenenfalls über ein Filter (25) und/oder ein Absperrventil (26) an eine stationäre Wasserversorgung anschließbar ist.

## Claims

1. Method for the expulsion of the residual air volume by frothing out of containers filled with a frothable liquid filling stock, in particular out of bottles (2), in which (method) with the aid of a nozzle equipment with at least one injection nozzle which is arranged above a conveying section (4), by which the containers, filled with the filling stock and not yet closed, are fed standing upright to a closing station of a container-closing equipment (5), the filling stock in the containers moving past below the nozzle equipment is acted on by a jet of a gaseous or liquid frothing medium at an injection position disposed ahead of the closing station in the conveying direction of the conveying section (4) and in which (method) the pressure of the frothing medium, which originates from a supply equipment which is connected with the nozzle equipment by way of a gas duct or liquid duct (16), is varied in dependence on properties of the filling stock to be frothed, characterised thereby, that the variation of the pressure of the frothing medium takes place with the aid of a control valve (17), which is constructed as proportional valve and driven by an electrical control equipment (30), and that the regulation of the pressure of the frothing medium by the control valve (17) and the control equipment (30) as well as with the use of a measuring station (34, 35) arranged behind the injection station in conveying direction takes place in a closed regulating loop in such a manner that the degree of the frothing or the froth formation at the containers respectively being moved past is detected as actual value at the at least one measuring station (34, 35) ahead of the closing position, the actual value is compared with a target value at the control equipment (30) and a control signal to the control valve (17) for the variation of the pressure of the frothing medium is produced from the deviation of the actual value from the target value.

2. Method according to claim 1, characterised thereby, that the respective target value is dependent on the conveying speed of the conveying section (4) or on the machine performance as well as in a given case on at least one further influencing magnitude from the group "kind and/or temperature of the liquid filling stock, spacing of the injection position from the at least one measuring station (34, 35), kind and/or shaping and/or size of the containers, filling height of the liquid filling stock in the respective container".

3. Frothing device for the expulsion of the residual air volume out of containers filled with a frothable liquid filling stock, in particular out of bottles (2), with a nozzle equipment with at least one injection nozzle (12), which is arranged above a conveying section (4), which feeds the containers, filled with the filling stock and not yet closed, standing upright to a closing position of a container-closing equipment (5) and - for the expulsion of the residual air volume by the filling stock froth arising in this case - the filling stock in the containers moving past below the nozzle equipment is acted on by a jet of a gaseous or liquid frothing medium at an injection position disposed ahead of the closing station in the conveying direction of the conveying section (4), as well as with a supply equipment for the frothing medium, which is connected with the nozzle equipment by way of a gas duct or liquid duct (16) and comprises means (17) for the variation of the pressure of the frothing medium, characterised thereby, that the means for the variation of the pressure of the frothing medium are formed by a control valve (17) driven by an electrical control equipment (30) and that the control valve (17) and the control equipment (30) together with at least one measuring station (34, 35), which is arranged at the conveying section (4) behind the injection station in conveying direction, are elements of a closed regulating loop, which regulates the pressure of the frothing medium and in which the degree of the frothing or the froth formation at the containers respectively being moved past is detected as actual value by the at least one measuring station (34, 35) ahead of the closing position, the actual value is compared with a target value in the control equipment (30) and a control signal to the control valve (17) for the variation of the pressure of the frothing medium is produced from the deviation of the actual value from the target value.

4. Frothing device according to claim 3, characterised thereby, that water or the liquid filling stock is used as frothing medium.

5. Frothing device according to claim 3 or 4, characterised thereby, that the control valve (17) is a proportional valve.

6. Frothing device according to claim 3 or 4, characterised thereby, that the at least one measuring station (34, 35) is provided directly ahead of the closing position of the container-closing equipment (5) in the conveying direction of the conveying section (4).

7. Frothing device according to claim 6, characterised thereby, that the target value corresponds with a state in which the frothing device has taken place so far that it comes to a frothing-over of the liquid filling stock out of the container, but only to a preset small degree sufficient for the expulsion of the residual air volume.

8. Frothing device according to one of the claims 3 to 7, characterised thereby, that the at least one measuring station (34, 35) is provided at a spacing ahead of the closing position of the container-closing equipment (5) in the conveying direction of the conveying section (4).

9. Frothing device according to claim 8, characterised thereby, that the target value is so chosen that the actual value corresponds with a degree of the froth formation produced by the frothing, at which - at least subject to consideration of the conveying speed of the conveying section - a complete frothing is effected at the closing position of the container-closing equipment (5), i.e. preferably a frothing in the form that it comes to a frothing-over of the liquid filling stock out of the container, but only to a preset small degree sufficient for the expulsion of the residual air volume.

10. Frothing device according to one of the claims 3 to 9, characterised thereby, that the respective target value is dependent on the conveying speed of the conveying section (4) or on the machine performance as well as in a given case on at least one further influencing magnitude from the group "kind and/or temperature of the liquid filling stock, spacing of the injection position from the at least one measuring station (34, 35), kind and/or shaping and/or size of the containers, filling height of the liquid filling stock in the respective container".

11. Frothing device according to one of the claims 3 to 10, characterised thereby, that a base pressure for the frothing medium is settable with the aid of the control valve (17) by a control signal supplied to the control valve (17) by the control equipment (30) and that the regulation of the pressure of the frothing medium takes place starting out from this base pressure, i.e. by increasing or reducing the base pressure.

12. Frothing device according to claim 11, characterised thereby, that the base pressure is settable by the control equipment (30) and by the control valve (17) in dependence on the conveying speed of the conveying section (4) or in dependence on the machine performance as well as in a given case subject to consideration of at least one further influencing magnitude from the group "kind and/or temperature of the liquid filling stock, spacing of the injection position from the closing position of the container-closing equipment, kind and/or shaping and/or size of the containers, filling height of the liquid filling stock in the respective container".

13. Frothing device according to claim 11 or 12, characterised thereby, that a variation of the base pressure of the frothing medium takes place by the control equipment (30) and by the control valve (17), which (variation) for a given deviation of the actual value from the target value is dependent on the conveying speed of the conveying section (4) or on the machine performance and namely preferably in such a manner that this pressure variation of the respective base pressure increases with increasing machine performance.

14. Frothing device according to one of the claims 3 to 13, characterised by a storage equipment, which is preferably provided in the control equipment (30), for the storage of the target values and/or for the storage of values corresponding with the base pressures and namely preferably in dependence on at least one influencing magnitude from the group "the conveying speed of the conveying section (4), kind and/or temperature of the liquid filling stock, spacing of the injection position from the at least one measuring station (34, 35), kind and/or shaping and/or size of the containers, filling height of the liquid filling stock in the respective container".

15. Frothing device according to one of the claims 3 to 14, characterised thereby, that a heating equipment (15) and/or an equipment (15) enabling an equalisation of volume is provided in the gas duct or the liquid duct (16) connecting the nozzle equipment with the supply equipment.

16. Frothing device according to one of the claims 3 to 15, characterised thereby, that the supply equipment comprises at least one pump (21), which at its exit supplies the frothing medium , which stands under pressure and is conducted to the control valve (17), and which at its input is connected with a part of the supply equipment conducting the frothing medium at lower pressure, and that the exit of the control valve (17) is connected by way of a throttle equipment (28) with this part of the supply equipment conducting the frothing medium at lower pressure.

17. Frothing device according to claim 16, characterised thereby, that the part of the supply equipment conducting the frothing medium at lower pressure is connectable by way of a pressure regulator (24) as well as in a given case by way of a filter (25) and/or a shut-off valve (26) with a stationary water supply.

## Revendications

1. Procédé pour évacuer, par moussage, le volume d'air résiduel à éliminer de récipients, notamment de bouteilles (2), empli(e)s d'un produit liquide de remplissage capable de mousser, procédé dans lequel, à l'aide d'un dispositif ou agencement de buses comportant au moins une buse d'injection (dispositif placé au-dessus d'un trajet de parcours (4) de transport, au moyen duquel les récipients emplis du produit de remplissage et non encore fermés, sont transportés debout jusqu'à un poste de fermeture faisant partie d'un dispositif ou équipement (5) de fermeture de récipients), le produit de remplissage, qui se trouve dans les récipients se déplaçant sous le dispositif de buses est soumis, dans un poste d'injection qui se trouve en amont du poste de fermeture (dans la direction de transport dans le trajet de transport), à un jet de produit gazeux ou liquide de production de mousse, et dans lequel procédé la pression du fluide de production de mousse provenant d'un dispositif d'alimentation qui est raccordé au dispositif à buse(s) par l'intermédiaire d'un conduit (16) pour gaz ou pour liquide, est modifiée en fonction des propriétés du produit de remplissage qui mousse, caractérisé en ce que la modification de la pression du fluide de production de mousse s'effectue au moyen d'une valve de commande (17) du type vanne proportionnelle commandée par un dispositif de commande électrique, et en ce que la régulation de la pression du fluide de production de mousse s'effectue au moyen de la valve (17) de commande et du dispositif (30) de commande, ainsi qu'en utilisant un poste de mesure (34, 35) disposé (dans le sens de transport) en aval du poste d'injection, dans un circuit fermé de régulation, de façon telle qu'à au moins un des postes de mesure (34, 35), en amont du poste de fermeture, le degré de production ou de formation de mousse dans les récipients qui défilent soit décelé ou saisi en tant que valeur réelle, comparé dans le dispositif (30) de commande à une valeur prescrite et en ce qu'à partir de l'écart entre la valeur réelle et la valeur prescrite, un signal de commande, destiné à la valve (17) de commande, soit produit en vue de la modification de la pression du fluide de production de mousse.

2. Procédé selon la revendication 1, caractérisé en ce que la valeur prescrite considérée est fonction de la vitesse de transport dans le parcours (4) de transport, ou du débit de la machine, ainsi, le cas échéant, que d'au moins une autre grandeur dotée d'une influence, faisant partie du groupe "nature et/ou température du produit liquide de remplissage, distance entre le poste d'injection et le poste de mesure (34) (au minimum unique), genre et/ou forme et/ou dimension des récipients, hauteur de remplissage en produit liquide de remplissage dans le récipient considéré".

3. Dispositif de production de mousse pour l'évacuation du volume d'air résiduel hors de récipients remplis d'un produit liquide de remplissage susceptible de mousser, en particulier hors de bouteilles (2), comportant un dispositif à buses doté d'au moins une buse d'injection (12), lequel est disposé au-dessus d'un parcours de transport (4) qui amène les récipients remplis du produit de remplissage, non encore fermés, et debout, jusqu'à un poste de fermeture faisant partie d'un dispositif (5) de fermeture de récipients et qui, en vue de chasser le volume d'air résiduel au moyen de la mousse ainsi produite, soumet le produit de remplissage présent dans les récipients qui passent sous le dispositif à buses, dans un poste d'injection qui se trouve (dans le sens de transport dans le trajet du parcours de transport (4)) en amont du poste de fermeture, à un jet de fluide gazeux ou liquide de production de mousse, comportant également un dispositif d'alimentation en fluide de production de mousse, qui est raccordé par l'intermédiaire d'un conduit (16) pour gaz ou pour liquide au dispositif à buses, et des moyens (17) pour la modification de la pression du fluide de production de mousse, caractérisé en ce que les moyens destinés à la modification de la pression du fluide de production de mousse sont constitués par une valve (17) de commande, commandée par un dispositif de commande électrique (30), en ce que la valve (17) de commande et le dispositif de commande (30) sont, (avec au moins un poste de mesure (34,35) disposé sur le parcours de transport (4) en aval du poste d'injection (dans le sens de transport)), des éléments d'un circuit fermé de régulation qui régule la pression du fluide de production de mousse, et dans lequel, grâce à au moins un poste de mesure (34, 35) situé en amont du poste de fermeture, le degré de production ou de formation de mousse est décelé et saisi en tant que valeur réelle sur les récipients qui défilent, puis comparé, dans le dispositif (30) de commande, avec une valeur prescrite et en ce qu'à partir de l'écart entre la valeur réelle et la valeur prescrite, un signal de commande est envoyé à la valve (17) de commande, en vue de la modification de la pression du fluide de production de mousse.

4. Dispositif de production de mousse selon la revendication 3, caractéri sé en ce que l'on emploie, en tant que fluide de production de mousse, de l'eau ou le produit liquide de remplissage.

5. Dispositif de production de mousse selon la revendication 3 ou 4, caractérisé en ce que la valve (17) de commande est une valve proportionnelle.

6. Dispositif de production de mousse selon la revendication 3 ou 4, caractérisé en ce que le poste (34, 35) de mesure présent en au moins une unité, est prévu (dans le sens de transport effectué sur le trajet de parcours de transport (4)) immédiatement en amont de la position de fermeture faisant partie du dispositif (5) de fermeture de récipients.

7. Dispositif de production de mousse selon la revendication 6, caractérisé en ce que la valeur prescrite correspond à un état dans lequel la production de mousse s'est formée en quantité suffisante pour qu'il se produise un débordement de mousse du produit liquide de remplissage, qui sort du récipient, mais cependant dans une mesure réduite déterminée à l'avance, et suffisante pour que le volume d'air résiduel soit chassé.

8. Dispositif de production de mousse selon l'une des revendications 3 à 7, caractérisé en ce que le poste (34, 35) de mesure est prévu en au moins une unité qui est (dans le sens de transport sur le trajet du parcours de transport (4)) à une certaine distance en amont du poste (5) de fermeture des récipients.

9. Dispositif de production de mousse selon la revendication 8, caractérisé en ce que la valeur prescrite est choisie de façon telle que la valeur réelle corresponde à un degré de la formation de la mousse produite, dans laquelle, au moins en tenant compte de la vitesse de transport sur le trajet du parcours de transport jusqu'au poste de fermeture faisant partie du dispositif (5) de fermeture des récipients, une montée complète de la mousse est provoquée, c'est-à-dire une montée de la mousse telle que le produit liquide de remplissage déborde hors du récipient, mais cependant seulement dans une faible mesure définie à l'avance, suffisante pour chasser le volume d'air résiduel.

10. Dispositif de production de mousse selon l'une des revendications 3 à 9, caractérisé en ce que la valeur prescrite considérée est fonction de la vitesse de transport sur le trajet du parcours de transport (4) ou est fonction du débit de la machine, ainsi que le cas échéant, d'au moins une autre grandeur dotée d'influence faisant partie du groupe "nature et/ou température du produit liquide de remplissage, distance entre le poste d'injection et le poste (34, 55) de mesure présent en au moins une unité, genre et/ou forme et/ou dimension des récipients, hauteur de remplissage du produit liquide de remplissage dans le récipient considéré".

11. Dispositif de production de mousse selon l'une des revendications 3 à 10, caractérisé en ce qu'une pression de base du fluide de production de mousse peut être réglée, à l'aide de la valve (17) de commande, au moyen d'un signal de commande délivré par le dispositif (30) de commande à la valve (17) de commande, et en ce que la régulation de la pression du fluide de production de mousse s'effectue à partir de cette pression de base, c'est-à-dire par augmentation ou par réduction de la pression de base.

12. Dispositif de production de mousse selon la revendication 11, caractérisé en ce que la pression de base peut être réglée par le dispositif (30) de commande et par la valve (17) de commande en fonction de la vitesse de transport sur le trajet du parcours de transport (4), ou en fonction du débit de la machine, ainsi, le cas échéant, qu'en tenant compte d'au moins une autre grandeur dotée d'influence faisant partie du groupe "nature et/ou température du produit liquide de remplissage, distance du poste d'injection par rapport au poste de fermeture faisant partie du dispositif de fermeture de récipients, genre et/ou forme et/ou dimension des récipients, hauteur de remplissage du produit liquide de remplissage dans le récipient considéré".

13. Dispositif de production de mousse selon la revendication 11 ou 12, caractérisé en ce que, à l'aide du dispositif (30) de commande et de la valve (17) de commande , s'effectue une modification de la pression de base du fluide producteur de mousse, laquelle modification est fonction de la vitesse de transport sur le trajet du parcours (4) de transport ou du débit de la machine, dans le cas d'un écart donné à l'avance entre la valeur réelle et la valeur prescrite, et ceci, de préférence de façon telle que cette modification de la pression de base considérée augmente lorsque le débit de la machine augmente.

14. Dispositif de production de mousse selon l'une des revendications 3 à 13, caractérisé en ce qu'il comporte un dispositif de mémoire, prévu de préférence,, dans le dispositif (30) de commande et destiné au stockage des valeurs prescrites et/ou au stockage des valeurs correspondant aux pressions de base, et ceci de préférence en fonction d'au moins une des grandeurs dotées d'influence, appartenant au groupe "vitesse de transport sur le trajet du parcours de transport (4), nature et/ou température du produit liquide de remplissage, distance du poste d'injection au poste (34, 35) de mesure existant en au moins une unité, genre et/ou forme et/ou dimension des récipients, hauteur de remplissage du produit de remplissage dans le récipient considéré".

15. Dispositif de production de mousse selon l'une des revendications 3 à 14, caractérisé en ce que, dans le conduit (16) pour gaz ou pour liquide reliant le dispositif à buses au dispositif d'alimentation, on prévoit un dispositif de chauffage (15) et/ou un dispositif (15) permettant une compensation du volume.

16. Dispositif de production de mousse, selon l'une des revendications 3 à 15, caractérisé en ce que le dispositif d'alimentation présente au moins une pompe (21) qui délivre à sa sortie le fluide de formation de mousse (lequel se trouve sous pression et est amené à la valve (17) de commande) et dont l'entrée est raccordée à une partie du dispositif d'alimentation qui conduit le fluide de formation de mousse sous plus basse pression, et en ce que la sortie de la valve (17) de commande est raccordée par l'intermédiaire d'un dispositif (28) d'étranglement à cette partie du dispositif d'alimentation qui conduit sous plus basse pression le fluide de production de mousse.

17. Dispositif de production de mousse selon la revendication 16, caractérisé en ce que la partie du dispositif d'alimentation qui conduit le fluide de production de mousse sous plus basse pression peut être raccordée, par l'intermédiaire d'un dispositif (24) de régulation de pression ainsi, le cas échéant, que par l'intermédiaire d'un filtre (25) et/ou d'une valve d'arrêt (26), à un poste fixe de distribution ou de fourniture d'eau.
